# FASCICULE DE BREVET EUROPEEN

(11) **EP 0 569 300 B1**
(45) Date de publication et mention de la délivrance du brevet: **03.07.1996**
(21) Numéro de dépôt: 93401166.9
(22) Date de dépôt: 06.05.1993
(51) Int. Cl.: F23R 3/26, F23R 3/04

(54) **Chambre de combustion comportant des passages réglables d'admission de comburant primaire**
Brennkammer mit verstellbaren Primärluftzufuhrbohrungen
Combustion chamber with adjustable passages for primary air

(30) Priorité: 06.05.1992 FR 9205559
(43) Date de publication de la demande: 10.11.1993
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Ciccia, Patrick Samuel André, F-75011 Paris (FR); Commaret, Patrice André, F-77950 Maincy (FR); Lancelot, Eric Jean Simon, F-77000 Melun (FR)

(56) Documents cités:
- EP-A- 0 100 135
- EP-A- 0 214 003
- DE-A- 1 945 921
- GB-A- 2 244 534
- US-A- 1 329 279
- US-A- 3 930 368

## Description

Les chambres de combustion connues, notamment celles dont sont munies les turbines à gaz, comportent de nombreux orifices d'admission du comburant permettant la combustion du carburant injecté. Ainsi distingue-t-on les orifices d'admission du comburant primaire, qui joue un rôle essentiel dans le déroulement de la combustion proprement dite, des orifices d'admission du comburant de dilution, qui, comme sa désignation le suggère, a pour fonction principale, en se mélangeant aux gaz brûlés issus de la combustion, de les diluer et ainsi d'homogénéiser la température et de régler le débit pour permettre une alimentation satisfaisante des aubages de la turbine à gaz.

Les dispositifs d'admission de comburant primaire doivent permettre l'obtention de régimes de fonctionnement très différents. Ainsi, au régime du ralenti, le temps de séjour des gaz de combustion dans la zone d'admission du comburant admis autour des injecteurs de carburant et à travers les orifices d'admission de comburant primaire doit être long, afin, d'une part, de favoriser la stabilité de la combustion, d'autre part, de réduire les émissions polluantes de monoxyde de carbone (CO) et d'hydrocarbures imbrûlés (CHx). Au régime plein gaz, le temps de séjour des gaz de combustion dans ladite zone doit, au contraire, être faible, afin de réduire les émissions polluantes d'oxydes d'azote (NOx).

Par ailleurs, la même chambre doit satisfaire ces exigences contradictoires. De plus, les valeurs des débits de comburant primaire peuvent elles-mêmes varier.

Afin de résoudre l'ensemble des problèmes relatifs à l'admission de comburant primaire, l'invention propose une disposition principale selon laquelle les emplacements des orifices d'admission de comburant primaire sont réglables parallèlement à l'axe de la chambre de combustion, permettant le réglage du temps de séjour des gaz de la combustion à l'intérieur de la zone de combustion, complétée ou non avantageusement par des dispositions secondaires permettant le réglage du débit du comburant primaire.

L'invention est donc relative à une chambre de combustion comportant un axe géométrique, et, une paroi externe et une paroi interne, qui définissent une enceinte à l'intérieur de laquelle s'effectue la combustion d'un carburant et dont au moins l'une de ces parois est notamment munie à cet effet de passages réglant l'admission à l'intérieur de l'enceinte d'un comburant primaire.

La chambre de combustion comprend en outre au moins un injecteur de carburant associé à un dispositif d'admission de comburant de combustion.

Ces caractéristiques sont notamment connues par EP-A-100 135 qui concerne une chambre de combustion à retour dans laquelle le déplacement axial d'un anneau muni d'orifices règle le passage d'air des orifices d'entrée. Par ailleurs, DE-A-1 945 921 décrit une chambre de combustion dans laquelle une virole mobile en rotation règle les sections des entrées d'air secondaires, des orifices oblongs étant prévus.

Selon l'invention, les passages de sections réglables comprennent des premiers orifices oblongs d'axes sensiblement contenus dans des plans radiaux passant par l'axe géométrique de la chambre de combustion et ménagés dans ladite paroi ; des moyens d'obturation traversés par des deuxièmes orifices centrés sensiblement dans les mêmes plans radiaux que les premiers orifices ; et un dispositif de réglage des positions desdits moyens d'obturation parallèlement audit axe géométrique, apte à réaliser un recouvrement réglage de chaque premier orifice par un deuxième orifice ; en outre, le dispositif d'admission de comburant de combustion est muni d'un diaphragme de réglage des passages de comburant de combustion, et d'un dispositif de réglage dudit diaphragme, cependant que les commandes du dispositif de réglage des positions desdits moyens d'obturation et du dispositif de réglage des diaphragmes sont synchronisés, de manière à obtenir des configurations particulières.

Les avantageuses dispositions suivantes sont, en outre, de préférence adoptées :
- selon une première réalisation, chaque premier orifice comporte deux lisières parallèles écartées d'une distance déterminée, cependant que chaque deuxième orifice a une périphérie circulaire de diamètre sensiblement égal à ladite distance déterminée, ledit réglage des positions des moyens d'obturation réalisant au moins un recouvrement de position réglable de chaque premier orifice par un deuxième orifice ;
- selon une deuxième réalisation, chaque deuxième orifice a une section oblongue sensiblement égale à, et de même forme que celle d'un premier orifice, d'axe sensiblement contenu dans le plan radial passant par ledit axe géométrique et par l'axe d'un premier orifice, cependant que ledit recouvrement présente deux valeurs particulières : une valeur maximale, qui correspond à la superposition des premiers et des deuxièmes orifices, et, une valeur minimale, qui correspond à la superposition de seulement une partie de chacun des premiers orifices par un deuxième orifice ;
- les configurations particulières comportent une première configuration, dans laquelle lesdits recouvrements des orifices ont leur valeur maximale et les sections desdits passages du diaphragme ont leur valeur minimale et, soit une deuxième configuration dans laquelle lesdits recouvrements des orifices ont leur valeur minimale, et les sections de passages du diaphragme ont leur valeur maximale, soit, en variante, une deuxième configuration dans laquelle lesdits recouvrements des orifices ont une valeur maximale, et, les sections de passages du diaphragme ont leur valeur maximale;
- les valeurs de perte de charge du débit de comburant traversant l'ensemble desdits passages d'admission de comburant primaire et des passages du diaphragme dans lesdites première et deuxième configurations sont égales ;
- lesdits moyens d'obturation sont constitués par des plaques montées coulissantes sur au moins l'une des faces de ladite paroi, selon une direction parallèle à l'axe géométrique ;
- lesdites plaques sont montées coulissantes sur la face de ladite paroi opposée à celle délimitant l'enceinte de combustion ;
- la chambre de combustion comporte une couronne annulaire, d'axe confondu avec ledit axe géométrique, montée pivotante par rapport à ladite paroi autour de cet axe géométrique, cependant que l'un des deux ensembles de pièces constitués par la couronne annulaire et par les plaques, est muni d'une pluralité de rampes inclinées par rapport audit axe géométrique et que l'autre ensemble de pièces est muni d'ergots, dont chacun est maintenu en appui sur l'une des rampes, un ergot par rampe ;
- chaque rampe est constituée par une rainure ménagée dans l'ensemble de pièces comportant lesdites rampes ;
- chacune des parois externe et interne est traversée par une pluralité desdits passages d'admission de comburant primaire, cependant que deux couronnes annulaires, l'une externe, l'autre interne, sont associées auxdites parois externe et interne, respectivement, et qu'un levier unique est monté pivotant sur un fond transversal reliant lesdites parois externe et interne, autour d'un axe de pivotement parallèle à l'axe géométrique, et est attelé auxdites couronnes annulaires par l'intermédiaire de pattes qui en sont solidaires, de manière à réaliser la synchronisation des commandes de pivotement des deuxdites couronnes annulaires.

L'avantage principal de l'invention réside dans la progressivité du réglage relatif aux orifices d'admission de comburant primaire, aboutissant à l'obtention de régimes de fonctionnement satisfaisants, aussi bien en ce qui concerne la stabilité au ralenti, que la réduction des émissions polluantes à tous les régimes de fonctionnement.

L'invention sera mieux comprise, et des caractéristiques secondaires et leurs avantages apparaîtront au cours de la description de réalisations donnée ci-dessous à titre d'exemple.

Il est entendu que la description et les dessins ne sont donnés qu'à titre indicatif et non limitatif.

Il sera fait référence aux dessins annexés, dans lesquels :
- la figure 1 est une vue développée de la face extérieure à l'enceinte de combustion de la paroi externe ou interne d'une première réalisation d'une chambre de combustion annulaire conforme à l'invention, dans une première configuration de fonctionnement de cette chambre de combustion ;
- la figure 2 est une coupe suivant II-II de la figure 1 ;
- la figure 3 est une vue suivant flèche F de la figure 1 ;
- la figure 4 est une vue analogue à la figure 1, de la même chambre de combustion, mais dans une deuxième configuration de fonctionnement ;
- la figure 5 est une coupe suivant V-V de la figure 4;
- la figure 6 est une vue suivant flèche G de la figure 4 ;
- la figure 7 est une vue développée de la face extérieure à l'enceinte de combustion de la paroi externe ou interne d'une deuxième réalisation d'une chambre de combustion annulaire conforme à l'invention, dans une première configuration de fonctionnement de cette chambre de combustion ;
- la figure 8 est une vue analogue à la figure 7, de la même chambre de combustion, mais dans une deuxième configuration de fonctionnement ;
- les figures 9 et 10 schématisent les admissions de comburant de combustion et de comburant primaire des figures 1 et 4;
- la figure 11 schématise les admissions de comburant de combustion et de comburant primaire de la figure 8.
La chambre de combustion partiellement représentée sur les figures 1 à 6 équipe une turbine à gaz et, de type annulaire, comprend une paroi externe 1 et une paroi interne 2, toutes deux sensiblement de révolution d'axe 3. Une paroi transversale 4 relie les parois externe 1 et interne 2, constitue le fond 4 de la chambre de combustion, et définit, avec lesdites parois externe et interne, l'enceinte à l'intérieur de laquelle s'effectue la combustion du carburant.
Plusieurs injecteurs de carburant 5 sont supportés par le fond 4, qu'ils traversent, en étant régulièrement espacés. Des orifices d'admission de comburant de combustion 6 sont associés aux injecteurs de carburant 5, qu'ils entourent, et sont munis, dans les réalisations représentées, de diaphragmes 7 qui permettent de régler les valeurs des sections de passage du comburant, munis à cet effet d'un dispositif de commande schématisé par un levier 8 de commande du pivotement d'une virole 9 d'obturation sélective des trous de passage du comburant. Chaque injecteur de carburant est associé à un diaphragme 7, étant cependant indiqué que, dans sa plus grande généralité, l'invention s'applique également aux chambres de combustion ne comportant pas de diaphragmes, bien que, naturellement, comportant des orifices 6 d'admission de comburant de combustion.

La paroi externe 1 est en outre munie de premiers orifices 10, de formes oblongues, présentant chacun deux lisières 11 parallèles à l'axe 3 et réunies par deux demi cercles 12, possédant donc un axe contenu dans un plan radial passant par l'axe 3. A l'extérieur de l'enceinte de combustion, des plaquettes 13 d'obturation sélective sont montées coulissantes parallèlement à l'axe 3, en glissant sur la face extérieure 1A de la paroi externe 1, en étant guidées à l'une de leurs extrémités par des plots intercalaires 14 et en étant recouvertes par une couronne 15 de maintien en appui sur la face extérieure 1A, et, en étant guidées à leur autre extrémité par deux pions 16 solidaires de la paroi 1. Un ergot 17, solidaire de chaque plaquette 13, est introduit dans une rainure 18 ménagée dans une couronne annulaire 19 montée pivotante autour de l'axe 3. Les rainures 18 sont hélicoïdales, et, en fonction du pivotement de la couronne 19, par exemple entre la configuration des figures 1 à 3, et, celle des figures 4 à 6, contraignent les ergots 17, et, les plaquettes 13 dont ils sont solidaires, à coulisser parallèlement à l'axe 3.

Chaque plaquette 13 est munie d'un deuxième orifice oblong 20, de formes et de dimensions sensiblement identiques à celles d'un premier orifice 10, dont l'axe est contenu dans le plan radial contenant l'axe 3 et l'axe d'un premier orifice 10. Comme représenté sur les figures 1 et 2, dans la première configuration, chaque deuxième orifice 20 est superposé sensiblement complètement à un premier orifice 10, de sorte que le passage 21A correspondant à la superposition effective des orifices 10 et 20 constitue un passage d'admission de comburant primaire. Ce comburant primaire s'ajoute au comburant de combustion déjà admis à travers les orifices 6 pour réaliser la combustion la plus complète possible du carburant injecté. Dans la deuxième configuration représentée sur les figures 4 et 5, les plaquettes 13 ont été déplacées et rapprochées du fond 4, de sorte que chaque deuxième orifice 20 est superposé en partie à la paroi 1, qui l'obture, et, en partie à un premier orifice 10, et constitue avec celui-ci un passage de comburant primaire 21B de section inférieure à celle du passage 21A des figures 1 et 2. De plus, la partie de chaque premier orifice 10 partiellement obturée par une plaquette 13 est la partie la plus éloignée du fond 4, de sorte que dans la configuration des figures 4 et 5, non seulement la section de chaque orifice d'admission de comburant primaire 21B est inférieure à la section correspondante 21A des figures 1 et 2, mais encore l'emplacement moyen et l'emplacement extrême de ces orifices d'admission de comburant primaire se sont rapprochés du fond 4.

La paroi interne 2 est munie des mêmes dispositions que celles qui viennent d'être décrites en ce qui concerne la paroi externe 1. Notamment, une couronne annulaire 22 d'axe 3, montée pivotante autour de cet axe, commande le coulissement parallèlement à l'axe 3 d'un autre jeu de plaquettes 13 montées coulissantes sur la face 2A de la paroi interne 2, qui est extérieure à la chambre de combustion. La disposition est exactement identique à celle décrite vis-à-vis de la paroi externe 1, avec l'obtention de passages 21A ou 21 B d'admission de comburant primaire analogues à ceux des figures 1,2 et 4,5.

Des pattes 19A, 22A solidaires des couronnes 19,22 munies d'yeux 23,24 de réception d'ergots 25,26 solidaires d'un levier 27 monté pivotant sur le fond 4, autour d'un axe de pivotement 28 parallèle à l'axe 3, permettent les commandes simultanées des pivotements des couronnes 19,22, respectivement, et permettent donc l'obtention simultanée de la même configuration des passages d'admission de comburant primaire, telle que représentée sur les figures 1 à 3, ou, sur les figures 4 à 6, ou encore, une configuration intermédiaire.

Dans le cas où des diaphragmes 7 sont prévus, comme dans la réalisation des figures 1 à 6, il est en outre préféré de commander ces diaphragmes simultanément aux pivotements des couronnes 19 et 22, par exemple au moyen de pattes 29 solidaires de la couronne interne 22, munies d'yeux 30 dans lesquels sont introduits des ergots 31 solidaires des leviers 8 de commande du pivotement des viroles 9 des diaphragmes 7. Ainsi, aux pivotements des couronnes 19,22 correspondent les pivotements des viroles 9 des diaphragmes. Les liaisons mécaniques sont conçues de manière qu'aux grands passages 21A d'admission de comburant primaire correspondent des passages de sections réduites des diaphragmes 7 schématisés sur la figure 9 par des flèches HA épaisses pour les passages 21A et par des flèches JA fines pour les passages 6 des diaphragmes, et, sur la figure 10 par des flèches HB fines pour les passages 21B et par des flèches JB épaisses pour les passages 6 des diaphragmes. Les passages 21B d'admission de comburant, de sections inférieures à celles des passages 21A, sont associés à des sections des passages 6 supérieures dans les figures 4 à 6 et 10, aux sections des mêmes passages 6 des figures 1 à 3 et 9, de manière que la perte de charge totale du comburant de combustion et primaire admis ait une valeur sensiblement constante. A noter, sur les figures 9 et 10, les distances maximales DA et DB des passages 21A et 21B par rapport au fond 4, DB étant inférieure à DA.
La réalisation des figures 7 et 8 a pour différence principale par rapport à celles des figures 1 à 6, la forme des deuxièmes orifices 20A des plaquettes 13, qui est circulaire, de diamètre égal à l'écartement des lisières 11 d'un premier orifice 10, le centre de chaque deuxième orifice 20A étant alors contenu dans le plan radial contenant un premier orifice 10. Dans ce cas, la section du passage 21C d'admission d'air primaire est au plus égale à la section d'un deuxième orifice 20A, et est effectivement égale à cette section d'un deuxième orifice 20A. Par contre, l'emplacement axial du passage 21C varie en correspondance du pivotement des couronnes annulaires de commande du déplacement des plaquettes 13, telle que la couronne 19 des figures 7 et 8. Les autres dispositions des figures 1 et 3 se retrouvent avec les mêmes références, dans la réalisation des figures 7 et 8.
Les dispositions représentées permettent d'abord le réglage de l'emplacement des passages d'admission de comburant primaire 21A, 21B et 21C par rapport au fond 4, aussi bien dans la réalisation des figures 1 à 6, que dans celle des figures 7 et 8. Ainsi, les configurations des figures 1 à 3, 7 et 9, correspondent à la distance DA la plus grande, permettant l'obtention d'un temps de séjour long des gaz de combustion dans la chambre de combustion, ce qui favorise la stabilité pendant le fonctionnement au ralenti, ainsi que la réduction des émissions de monoxydes des carbones et d'hydrocarbures imbrûlés. Les configurations des figures 4 à 6, 8, et 10 ou 11, correspondent à la distance DB inférieure à DA, permettent l'obtention d'un temps de séjour réduit des gaz de combustion, ce qui favorise la réduction d'oxydes d'azote (NOx) pendant le fonctionnement à plein gaz.
Les dispositions des figures 1 à 6 permettent en outre d'ajuster les valeurs des sections des passages d'admission de comburant primaire, ce qui est favorable aux deux types de fonctionnement extrêmes : ralenti et plein gaz, dans certaines conditions particulières d 'utilisation.
Selon la réalisation des figures 7 et 8, par contre, les valeurs des sections des passages d'admission de comburant primaire (21C) sont conservées identiques lors du fonctionnement ralenti correspondant à la figure 9 et lors du fonctionnement plein gaz représenté par la figure 11.
Enfin, lorsque la commande de la configuration des passages d'admission de comburant primaire est combinée avec la commande des diaphragmes (figures 1 à 6, et 9 et 10, ou figures 7, 8 et 9 et 11), il est possible de conserver une perte de charge constante, ce qui est avantageux pour l'obtention d'un fonctionnement satisfaisant en aval de la chambre de combustion.

En variante, les rainures 18 pourraient être remplacées plus généralement par des rampes d'appui des ergots 17. Bien entendu, ces rainures 18 ou ces rampes pourraient être ménagées dans les plaquettes 13, les couronnes 19 et 22 portant alors les ergots 17.

## Revendications

1. Chambre de combustion munie d'au moins un injecteur de carburant (5) associé à un dispositif d'admission de comburant de combustion et comportant un axe géométrique (3), et, une paroi externe (1) et une paroi interne (2), qui définissent une enceinte à l'intérieur de laquelle s'effectue la combustion d'un carburant et dont au moins l'une de ces parois est notamment munie à cet effet de passages (21A; 21B; 21C) réglant l'admission à l'intérieur de l'enceinte d'un comburant primaire; caractérisée en ce que les passages comprennent des premiers orifices oblongs (10) d'axes sensiblement contenus dans des plans radiaux passant par l'axe géométrique (3) de la chambre de combustion et ménagés dans ladite paroi (1) ; des moyens d'obturation (13) traversés par des deuxièmes orifices (20; 20A) centrés sensiblement dans les mêmes plans radiaux que les premiers orifices (10), et un dispositif (19-17-18) de réglage des positions desdits moyens d'obturation (13) parallèlement audit axe géométrique (3), apte à réaliser un recouvrement réglable de chaque premier orifice (10) par un deuxième orifice (20; 20A) et en ce que le dispositif d'admission de comburant de combustion est muni d'un diaphragme (7) de réglage des passages de comburant de combustion, et d'un dispositif (8) de réglage dudit diaphragme (7), cependant que les commandes du dispositif de réglage (19A-23-25-22A-24-26) des positions desdits moyens d'obturation (13) et du dispositif de réglage (29-30-31) des diaphragmes (7) sont synchronisés (27), de manière à obtenir des configurations particulières.

2. Chambre de combustion selon la revendication 1, caractérisée en ce que chaque premier orifice (10) comporte deux lisières parallèles (11) écartées d'une distance déterminée, cependant que chaque deuxième orifice (20A) a une périphérie circulaire de diamètre sensiblement égal à ladite distance déterminée, ledit réglage des positions des moyens d'obturation (13) réalisant au moins un recouvrement de position réglable de chaque premier orifice (10) par un deuxième orifice (20A), la valeur de la section de passage (21C) restant constante.

3. Chambre de combustion selon la revendication 1, caractérisée en ce que chaque deuxième orifice (20) a une section oblongue sensiblement égale à, et de même forme que celle d'un premier orifice (10), d'axe sensiblement contenu dans le plan radial passant par ledit axe géométrique (3) et par l'axe d'un premier orifice, cependant que ledit recouvrement présente deux valeurs particulières : une valeur maximale (figures 1 et 2), qui correspond à la superposition des premiers et deuxièmes orifices, et, une valeur minimale (figures 4 et 5), qui correspond à la superposition de seulement une partie de chacun des premiers orifices par un deuxième orifice.

4. Chambre de combustion selon l'une quelconque des revendications 1 à 3 dans laquelle lesdites configurations comportent une première configuration (figure 9), dans laquelle lesdits recouvrements des orifices ont leur valeur maximale et les sections desdits passages du diaphragme ont leur valeur minimale, et, une deuxième configuration dans laquelle lesdits recouvrements des orifices ont leur valeur minimale (figure 10), et, les sections de passages du diaphragme ont leur valeur maximale.

5. Chambre de combustion selon l'une quelconque des revendications 1 et 2 dans laquelle lesdites configurations comportent une première configuration (figure 9) dans laquelle lesdits recouvrements des orifices ont leur valeur maximale et les sections desdits passages du diaphragme ont leur valeur minimale, et, une deuxième configuration dans laquelle lesdits recouvrements des orifices ont leur valeur maximale (figure 11), et, les sections de passages du diaphragme ont leur valeur maximale.

6. Chambre de combustion selon l'une des revendications 4 ou 5 caractérisée en ce que les valeurs de perte de charge du débit de comburant traversant l'ensemble desdits passages d'admission de comburant primaire et des passages du diaphragme dans lesdites première et deuxième configurations sont sensiblement égales.

7. Chambre de combustion selon l'une quelconque des revendications 1 à 6 caractérisée en ce que lesdits moyens d'obturation sont constitués par des plaques (13) montées coulissantes sur l'une des faces (1A) de ladite paroi (1), selon une direction parallèle à l'axe géométrique (3).

8. Chambre de combustion selon la revendication 7, caractérisée en ce que lesdites plaques sont montées coulissantes sur la face (1A) de ladite paroi (1) opposée à celle délimitant l'enceinte de combustion.

9. Chambre de combustion selon l'une quelconque des revendications 7 et 8 caractérisée en ce qu'elle comporte une couronne annulaire (19), d'axe confondu avec ledit axe géométrique (3), montée pivotante par rapport à ladite paroi (1) autour de cet axe géométrique (3), cependant que l'un (19) des deux ensembles de pièces constitués par la couronne annulaire (19) et par les plaques est muni d'une pluralité de rampes (18) inclinées par rapport audit axe géométrique (3) et que l'autre ensemble (13) de pièces est muni d'ergots (17), dont chacun est maintenu en appui sur l'une des rampes (18), un ergot par rampe.

10. Chambre de combustion selon la revendication 9, caractérisée en ce que chaque rampe est constituée par une rainure (18) ménagée dans l'ensemble (19) des pièces comportant lesdites rampes (18).

11. Chambre de combustion selon l'une quelconque des revendications 9 et 10, caractérisée en ce que chacune des parois externe (1) et interne (2) est traversée par une pluralité desdits passages d'admission de comburant primaire, cependant que deux couronnes annulaires (19, 22), l'une externe (19), l'autre interne (22), sont associées auxdites parois externe et interne, respectivement, et qu'un levier unique (27) est monté pivotant sur un fond transversal (4) reliant lesdites parois externe (1) et interne (2), autour d'un axe de pivotement (28) parallèle à l'axe géométrique (3), et est attelé auxdites couronnes annulaires (19,22) par l'intermédiaire de pattes (19A-22A) qui en sont solidaires, de manière à réaliser la synchronisation des commandes de pivotement des deuxdites couronnes annulaires.

## Patentansprüche

1. Brennkammer, die mit mindestens einer Brennstoffeinspritzdüse (5), die mit einer Verbrennungsluft-Zufuhrvorrichtung verbunden ist, versehen ist und eine Geometrieachse (3) sowie eine Außenwand (1) und eine Innenwand (2) aufweist, welche einen Raum umschließen, in dessen Inneren die Verbrennung eines Brennstoffs stattfindet und bei dem mindestens eine dieser Wände zu diesem Zweck insbesondere mit Bohrungen (21A; 21B; 21C) versehen ist, die die Zufuhr von Primärluft ins Innere des Raums regeln,
dadurch gekennzeichnet,
daß die Bohrungen erste, längliche Öffnungen (10) umfassen, deren Achsen im wesentlichen in radialen Ebenen durch die Geometrieachse (3) der Brennkammer liegen und in der genannten Wand (1) ausgeführt sind; Verschließmittel (13) umfassen, durch die zweite Öffnungen (20; 20A) verlaufen, die im wesentlichen in den gleichen radialen Ebenen zentriert sind wie die ersten Öffnungen (10), sowie eine Vorrichtung (19-17-18) zur Regulierung der Stellungen der genannten Verschließmittel (13) parallel zu der genannten Geometrieachse (3) umfassen, die geeignet ist, eine verstellbare Deckung jeder ersten Öffnungen (10) mit einer zweiten Öffnung (20; 20A) herzustellen, und daß die Verbrennungsluftzufuhrvorrichtung mit einer Scheibe (7) zur Regulierung der Verbrennungsluftdurchlässe und mit einer Vorrichtung (8) zur Einstellung der genannten Scheibe (7) ausgestattet ist, während die Steuerungen der Einstellvorrichtung (19A-23-25-22A-24-26) für die Stellungen der genannten Verschließmittel (13) und der Einstellvorrichtung (29-30-31) der Scheiben (7) synchronisiert (27) sind, so daß besondere Konfigurationen erzielt werden.

2. Brennkammer nach Anspruch 1, dadurch gekennzeichnet, daß jede erste Öffnung (10) zwei parallele Ränder (11) aufweist, die sich in einem bestimmten Abstand voneinander befinden, während jede zweite Öffnung (20A) eine kreisförmige Außenlinie hat, deren Durchmesser im wesentlichen gleich groß ist wie der bestimmte Abstand, wobei durch die genannte Regulierung der Stellungen der Verschließmittel (13) zumindest eine verstellbare Deckung der Position jeder ersten Öffnungen (10) mit einer zweiten Öffnung (20A) hergestellt wird, wobei der Wert des Bohrungsquerschnitts (21C) gleichbleibt.

3. Brennkammer nach Anspruch 1, dadurch gekennzeichnet, daß jede zweite Öffnung (20) einen länglichen Querschnitt hat, der im wesentlichen gleich ist und die gleiche Form hat wie der einer ersten Öffnung (10), eine Achse hat, die im wesentlichen in der radialen Ebene durch die genannte Geometrieachse (3) und durch die Achse einer ersten Öffnung liegt, während sich bei der genannten Deckung zwei besondere Werte ergeben: ein Maximalwert (Figuren 1 und 2), der dem Übereinanderliegen der ersten und zweiten Öffnungen entspricht, und ein Minimalwert (Figuren 4 und 5), der dem Übereinanderliegen nur eines Teils der ersten Öffnungen und einer zweiten Öffnung entspricht.

4. Brennkammer nach einem der Ansprüche 1 bis 3, bei der die genannten Konfigurationen eine erste Konfiguration (Fig. 9) umfassen, bei der die genannten Deckungen der Öffnungen ihren Maximalwert erreichen und die Querschnitte der genannten Bohrungen der Scheibe ihren Minimalwert erreichen, sowie eine zweite Konfiguration umfassen, bei der die genannten Deckungen der Öffnungen ihren Minimalwert (Fig. 10) erreichen und die Bohrungsquerschnitte der Scheibe ihren Maximalwert erreichen.

5. Brennkammer nach einem der Ansprüche 1 und 2, bei der die genannten Konfigurationen eine erste Konfiguration (Fig. 9) umfassen, bei der die genannten Deckungen der Öffnungen ihren Maximalwert erreichen und die Querschnitte der genannten Bohrungen der Scheibe ihren Minimalwert erreichen, sowie eine zweite Konfiguration umfassen, bei der die genannten Deckungen der Öffnungen ihren Maximalwert (Fig. 11) erreichen und die Bohrungsquerschnitte der Scheibe ihren Minimalwert erreichen.

6. Brennkammer nach einem der Ansprüche 4 oder 5, dadurch gekennzeichnet, daß die Druckverlustwerte der Luftmenge, die durch die gesamten genannten Primärluftzufuhrbohrungen und Bohrungen der Scheibe strömt, bei der genannten ersten und zweiten Konfiguration im wesentlichen gleich sind.

7. Brennkammer nach einem der Ansprüche 1 bis 6, dadurch gekennzeichnet, daß die genannten Verschließmittel aus Platten (13) bestehen, die auf einer der Seiten (1A) der genannten Wand (1) parallel zur Geometrieachse (3) gleitend angebracht sind.

8. Brennkammer nach Anspruch 7, dadurch gekennzeichnet, daß die genannten Platten auf der Seite (1A) der genannten Wand (1) gleitend angebracht sind, die derjenigen, die den Brennraum begrenzt, gegenüberliegt.

9. Brennkammer nach einem der Ansprüche 7 und 8, dadurch gekennzeichnet, daß sie einen ringförmigen Kranz (19) aufweist, dessen Achse mit der genannten Geometrieachse (3) zusammenfällt und der gegenüber der genannten Wand (1) um diese Geometrieachse (3) schwenkbar angebracht ist, während die eine (19) der beiden Gesamtanordnungen von Teilen, die von dem ringförmigen Kranz (19) und von den Platten gebildet wird, mit mehreren Rampen (18) versehen ist, die gegenüber der genannten Geometrieachse (3) geneigt sind, und die andere Gesamtanordnung (13) von Teilen mit Zapfen (17) versehen ist, die jeweils, ein Zapfen pro Rampe, in Anlage an einer der Rampen (18) gehalten werden.

10. Brennkammer nach Anspruch 9, dadurch gekennzeichnet, daß jede Rampe aus einer Rille (18) besteht, die in der Gesamtanordnung (19) von Teilen, die die genannten Rampen (18) aufweist, ausgeführt ist.

11. Brennkammer nach einem der Ansprüche 9 und 10, dadurch gekennzeichnet, daß durch die Außenwand (1) und die Innenwand (2) jeweils mehrere der genannten Primärluftzufuhrbohrungen verlaufen, während zwei ringförmige Kränze (19, 22), der eine außen (19) und der andere innen (22), mit der genannten Außenwand bzw. Innenwand verbunden sind, und daß ein einzelner Hebel (27) auf einem Querboden (4), der die genannte Außenwand (1) und die genannte Innenwand (2) miteinander verbindet, um eine parallel zur Geometrieachse (3) verlaufende Schwenkachse (28) schwenkbar angebracht ist und an die genannten ringförmigen Kränze (19, 22) mittels mit diesen fest verbundenen Haltelaschen (19A-22A) gekoppelt ist, so daß die Synchronisierung der Schwenksteuerungen der beiden genannten ringförmigen Kränze gewährleistet wird.

## Claims

1. Combustion chamber provided with at least one fuel injector (5) associated with a combustion oxidant inlet device and having a geometrical axis (3), and an outer wall (1) and an inner wall (2), which define an enclosure within which combustion of an oxidant takes place, and of which at least one of these walls is, in particular, provided for this purpose with passages (21A; 21B; 21C) controlling the admission of a primary oxidant into the enclosure; characterized in that the passages comprise first oblong orifices (10), with axes substantially contained in radial planes passing through the geometrical axis (3) of the combustion chamber, and made in the said wall (1); closure means (13), through which second orifices (20; 20A), centred substantially in the same radial planes as the first orifices (10), pass, and a device (19-17-18) for controlling the positions of the said closure means (13) parallel to the said geometrical axis (3), which device can produce controllable overlap of each first orifice (10) by a second orifice (20; 20A), and in that the combustion oxidant inlet device is provided with a diaphragm (7) for controlling the combustion oxidant passages, and a device (8) for controlling the said diaphragm (7), while the commands of the device (19A-23-25-22A-24-26) for controlling the positions of the said closure means (13) and of the device (29-30-31) for controlling the diaphragms (7) are synchronized (27) so as to obtain particular configurations.

2. Combustion chamber according to Claim 1, characterized in that each first orifice (10) includes two parallel edges (11) separated by a determined distance, while each second orifice (20A) has a circular periphery of diameter substantially equal to the said determined distance, the said control of the positions of the closure means (13) producing at least one controllable-position overlap of each first orifice (10) by a second orifice (20A), the value of the passage cross-section (21C) remaining constant.

3. Combustion chamber according to Claim 1, characterized in that each second orifice (20) has an oblong cross-section substantially equal to and of the same shape as that of a first orifice (10), with an axis substantially contained in the radial plane passing through the said geometrical axis (3) and through the axis of a first orifice, while the said overlap has two particular values: a maximum value (Figures 1 and 2) which corresponds to the superposition of the first and second orifices, and a minimum value (Figures 4 and 5) which corresponds to the superposition of only a part of each of the first orifices with a second orifice.

4. Combustion chamber according to any one of Claims 1 to 3, in which the said configurations include a first configuration (Figure 9) in which the said overlaps of the orifices have their maximum value and the cross-sections of the said passages in the diaphragm have their minimum value, and a second configuration in which the said overlaps of the orifices have their minimum value (Figure 10) and the cross-sections of the passages of the diaphragm have their maximum value.

5. Combustion chamber according to either of Claims 1 and 2, in which the said configurations include a first configuration (Figure 9) in which the said overlaps of the orifices have their maximum value and the cross-sections of the said passages of the diaphragm have their minimum value, and a second configuration in which the said overlaps of the orifices have their maximum value (Figure 11) and the cross-sections of the passages of the diaphragm have their maximum value.

6. Combustion chamber according to one of Claims 4 or 5, characterized in that the values of the head loss of the flow of oxidant passing through all of the said primary oxidant inlet passages and the passages in the diaphragm in the said first and second configurations are substantially equal.

7. Combustion chamber according to any one of Claims 1 to 6, characterized in that the said closure means consist of plates (13) mounted so as to slide on one of the faces (1A) of the said wall (1) in a direction parallel to the geometrical axis (3).

8. Combustion chamber according to Claim 7, characterized in that the said plates are mounted so as to slide on that face (1A) of the said wall (1) which is opposite the face delimiting the combustion enclosure.

9. Combustion chamber according to either of Claims 7 and 8, characterized in that it includes an annular ring (19) whose axis coincides with the said geometrical axis (3), mounted so as to pivot with respect to the said wall (1) about this geometrical axis (3) while one (19) of the two sets of parts consisting of the annular ring (19) and of the plates is provided with a plurality of ramps (18) which are inclined with respect to the said geometrical axis (3), and the other set (13) of parts is provided with lugs (17), each of which is kept bearing on one of the ramps (18), one lug per ramp.

10. Combustion chamber according to Claim 9, characterized in that each ramp consists of a groove (18) made in the set (19) of parts including the said ramps (18).

11. Combustion chamber according to either of Claims 9 and 10, characterized in that a plurality of the said primary oxidant inlet passages passes through each of the outer (1) and inner (2) walls, while two annular rings (19, 22), one (19) outer and the other (22) inner, are associated with the said outer and inner walls, respectively, and in that a single lever (27) is mounted so as to pivot on a transverse base (4) connecting the said outer (1) and inner (2) walls, about a pivot pin (28) parallel to the geometrical axis (3) and is coupled to the said annular rings (19, 22) by means of tabs (19A-22A) which are rigidly fixed thereto, so as to synchronize the pivoting commands of the two said annular rings.
